# FASCICULE DE BREVET EUROPEEN

(11) **EP 3 872 441 B1**
(45) Date de publication et mention de la délivrance du brevet: **04.09.2024**
(21) Numéro de dépôt: 21159491.6
(22) Date de dépôt: 26.02.2021
(51) Int. Cl.: F42B 33/06

(54) **PROCEDE ET INSTALLATION D'EXTRACTION DE PROPERGOL D'UN PROPULSEUR**
VERFAHREN UND ANLAGE ZUR EXTRAKTION VON TREIBSTOFF AUS EINEM TREIBSATZ
METHOD AND FACILITY FOR EXTRACTING PROPELLANT FROM A PROPELLER

(30) Priorité: 27.02.2020 FR 2001925
(43) Date de publication de la demande: 01.09.2021
(73) Titulaire: ArianeGroup SAS, 78130 Les Mureaux (FR)
(72) Inventeur: TATE, Gregory, 33160 Saint Médard en Jalles (FR); CESARO, Laurent, 33700 Mérignac (FR)
(74) Mandataire: Cabinet Beau de Loménie

(56) Documents cités:
- WO-A1-96/21136
- DE-A1- 10 122 433
- US-A- 3 312 231
- US-A- 4 793 866
- US-A- 5 052 624

## Description

### DOMAINE TECHNIQUE

L'invention propose un procédé et une installation destinés au démantèlement d'un propulseur, afin d'extraire le propergol du corps de propulseur chargé.

### ÉTAT DE LA TECHNIQUE ANTÉRIEURE

Dans le cadre du retraitement de propulseurs, que ce soit des propulseurs militaire ou spatiaux, un recyclage des différents composants d'un propulseur existe, en alternative à leur combustion.

Pour cela, notamment, il faut séparer le propergol de la structure du propulseur.

Le propergol ainsi extrait de la structure du propulseur est ensuite retraité, pour extraire les composants du propergol, notamment le perchlorate d'ammonium.

Selon un mode de réalisation connu, l'extraction du propergol est réalisée par découpe du propergol en utilisant des jets de liquide sous pression.

La trajectoire de ces jets ronds a pour conséquence qu'une partie du propergol reste attachée à la structure sous la forme de dents de propergol.

Aussi, la puissance des jets est parfois trop importante et lorsque l'intersection de jets est située à proximité de la paroi, ces jets peuvent impacter la structure.

Selon un mode de réalisation, le matériau de la structure est à base d'acier inoxydable, ce qui la rend résistante à l'impact des jets.

Par contre, lorsque la structure est réalisée en matériau composite, ce matériau peut se désagréger sous l'effet du jet de liquide.

Il en résulte que l'intégrité mécanique de la structure est remise en cause, il faut alors la réparer ou bien la mettre au rebus. Aussi, la portion de la structure qui est désagrégée se mélange au propergol extrait.

Le propergol ainsi pollué ne peut alors pas être retraité, il doit donc être éliminé par combustion, avec les morceaux de structure, produisant ainsi de la pollution.

Les documents US 3 312 231, DE 101 22 433 et US 4 793 866 décrivent des systèmes d'extraction de propergols solides dans des corps de propulseur.

L'invention a pour but de proposer un procédé et une installation d'extraction de propergol qui permettent de désolidariser l'ensemble du propergol d'avec la structure du corps de propulseur, sans nuire à l'intégrité de la structure.

### EXPOSÉ DE L'INVENTION

L'invention concerne un procédé d'extraction de propergol depuis un corps de propulseur chargé, ledit corps de propulseur chargé comprenant une structure allongée d'axe principal A qui est un élément de révolution autour dudit axe principal A, et à l'intérieur de laquelle dite structure, le propergol est situé, le procédé d'extraction consistant à utiliser au moins une buse produisant un jet de liquide qui érode le propergol, la buse parcourant une trajectoire hélicoïdale coaxiale à l'axe principal A lors de l'extraction du propergol, caractérisé en ce que le jet de liquide est un jet plat et en ce que la trajectoire parcourue par la buse possède un pas sensiblement égal à une étendue axiale selon laquelle du propergol est érodée par le jet plat.

L'utilisation d'un jet plat permet de répartir la puissance du liquide sous pression, ce qui limite les risques d'endommager la structure du corps de propulseur. Aussi, le fait que le jet soit évasé permet d'atteindre sensiblement toute la surface interne de la structure, afin de retirer tout le propergol.

De préférence, le procédé est mis en oeuvre en plusieurs phases consistant chacune à éroder le propergol par le jet plat, sur une épaisseur prédéfinie.

De préférence, un ajustement de la position de la buse est effectué entre deux phases successives, pour rapprocher la buse du propergol selon un pas prédéfini.

L'invention concerne aussi une installation de mise en oeuvre d'un procédé d'extraction de propergol depuis un corps de propulseur chargé comme décrit précédemment, qui comporte une perche de support qui est alimentée en liquide sous pression et qui est mobile en translation et rotation selon son axe principal qui est confondu avec un axe principal A du corps de propulseur chargé, au moins une buse de projection d'un jet de liquide qui est portée par la perche de support, des moyens d'alimentation de ladite au moins une buse en liquide sous pression par l'intermédiaire de la perche de support, caractérisée en ce que ladite au moins une buse est conçue pour projeter le liquide en un jet plat.

De préférence, ledit jet plat est délimité par deux droites qui sont sécantes au niveau de la buse et qui délimitent un angle d'ouverture du jet plat prédéfini.

De préférence, la valeur dudit angle d'ouverture du jet plat est de degrés.

De préférence, ladite au moins une buse est portée par un bras de support permettant de réaliser un ajustement de la position et de l'orientation de la buse par rapport à la perche de support, et qui réalise une communication fluidique entre la buse et la perche de support.

De préférence, l'installation comporte une pluralité de bras de support interchangeables qui sont aptes à être intervertis entre deux phases du procédé, pour modifier la position de ladite buse par rapport à la perche de support.

De préférence, chaque bras de support est apte à pivoter par rapport à la perche de support autour d'un axe orthogonal à l'axe principal A au cours d'une phase du procédé.

### BRÈVE DESCRIPTION DES DESSINS

La figure 1 est une représentation schématique d'une installation d'extraction de propergol selon l'invention
La figure 2 est une représentation schématique montrant une phase de chariotage pour l'extraction du propergol.
La figure 3 est une représentation schématique d'une perche de support qui porte plusieurs buses de projection de liquide.
La figure 4 est une représentation schématique d'une perche de support montrant les déplacements possibles d'un bras de support.

### EXPOSÉ DÉTAILLÉ DE MODES DE RÉALISATION PARTICULIERS

On a représenté à la figure 1 une installation 10 pour l'extraction du propergol contenu dans un corps de propulseur chargé 12.

Le corps de propulseur chargé 12 comporte une structure 14 de forme principale tubulaire de révolution et possédant un axe principal A.

Cette structure est ouverte à une de ses extrémités axiales 16, l'autre extrémité axiale peut être ouverte ou fermée.

Du propergol 18 est présent à l'intérieur de la structure 14 et est fixée à sa face interne.

L'installation 10 fonctionne par l'utilisation d'un ou plusieurs jets 28 de liquide sous pression, réalisant une abrasion du propergol 18.

De préférence, le liquide sous pression est de l'eau. Ainsi, dans la description qui va suivre on fera référence à de l'eau pour former les jets. Il sera compris que d'autres liquides peuvent être envisagés et que l'utilisation d'un tel autre liquide se déduira de la description par analogie.

L'installation 10 comporte une perche de support 22 qui s'étend coaxialement à l'axe principal A de la structure 14 et qui est mobile en rotation autour de cet axe principal A et en translation le long de l'axe principal A.

La perche de support 22 porte au moins une buse 24 de projection d'eau sous pression en direction du propergol 18 sous la forme d'un jet 28.

Selon le mode de réalisation représenté à la figure 1, la perche de support 22 porte deux buses 24 de projection qui sont réparties sur une extrémité axiale 22A de la perche de support 22.

Il sera compris que l'installation 10 n'est pas limitée à ces modes de réalisation comportant deux buses de projection et que l'installation 10 peut comporter une seule buse 24 de projection ou plusieurs buses 24 réparties de façon stratégique sur la perche de support 22.

Dans la description qui va suivre, on fera référence à une seule buse 24 de projection. Il sera compris que la description pour un mode de réalisation comportant plusieurs buses 24 de projection pourra se déduire par similitude.

L'installation 10 comporte aussi un bras de support 26 de la buse 24, qui relie la buse 24 à la perche de support 22.

Le bras de support 26 permet de réaliser un positionnement précis de la buse 24 par rapport à la structure 14 et au propergol 18 à extraire, c'est-à-dire notamment la position par rapport à l'axe principal A et l'orientation de la buse 24.

L'alimentation de la buse 24 en eau sous pression est réalisée par l'intermédiaire de la perche de support 22 et du bras de support 26.

La perche de support 22 comporte ainsi des conduits internes de circulation de l'eau sous pression (non représentés) qui débouchent dans des orifices formés dans la paroi externe de la perche de support 22.

Le bras de support 26 consiste en un élément tubulaire dont une extrémité est raccordée à la buse 24 qu'il porte et l'autre extrémité du bras de support est en communication fluidique avec les conduits internes de la perche de support 22, par un orifice de la perche de support 22, au niveau duquel le bras de support 26 est monté sur la perche de support 22.

La buse 24 est conçue pour que le jet d'eau 28 soit évasé et plan. Le jet d'eau 28 sortant de la buse 24 est ainsi un jet plat.

Plus précisément, le jet d'eau 28 est de forme principale triangulaire, et il est délimité par deux droites 30 qui sont sécantes en un point localisé dans la buse 24 et ces deux droites délimitent un angle 32, qui est l'angle d'ouverture du jet d'eau 28.

De préférence, la valeur de l'angle d'ouverture 32 est de 10 degrés. Il sera compris que l'invention n'est pas limitée à cette valeur unique et qu'elle peut aussi concerner une buse 24 produisant un jet d'eau 28 pour lequel la valeur de l'angle d'ouverture 32 est comprise entre 10 et 40 degrés.

Le jet d'eau 28 s'étend dans un plan défini par ces deux droites 30.

Lors de l'extraction du propergol 18, la perche de support 22 tourne autour de l'axe principal A et translate le long de cet axe principal A. La buse 24 effectue ainsi une trajectoire hélicoïdale coaxiale à l'axe principal A.

De préférence, le bras de support 26 de la buse 24 est conçu pour que le plan dans lequel le jet d'eau 28 sortant de la buse s'étend, soit perpendiculaire à une direction tangentielle à cette trajectoire hélicoïdale.

Aussi, selon le mode de réalisation représenté à la figure 2, l'axe médian B du jet d'eau 28 est incliné par rapport à une direction radiale par rapport à l'axe principal A, en direction du sens d'avance de la perche de support 22 lors de l'extraction du propergol 18.

Il sera compris que l'invention n'est pas limitée à cette orientation radiale de l'axe médian B et que l'axe médian B peut être incliné différemment, notamment, l'axe médian B peut être radial par rapport à l'axe principal A.

C'est notamment le cas lorsque l'installation comporte plusieurs buses 24, qui sont portées par plusieurs bras de support 26, voire lorsque plusieurs buses 24 sont portées par un même bras de support 26.

Un procédé d'extraction du propergol 18 du corps de propulseur chargé 12 utilisant une telle installation 10 consiste à utiliser une buse 24 produisant un jet d'eau 28 plat et à lui faire parcourir une trajectoire hélicoïdale coaxiale à l'axe principal du corps de propulseur chargé 12.

En effectuant cette trajectoire, le jet d'eau 28 plat érode une partie du propergol 18, sur une épaisseur 34 donnée et sur toute la longueur axiale du corps de propulseur chargé 12.

La trajectoire hélicoïdale de la buse 24 possède un pas axial qui est défini en fonction de l'étendue axiale selon laquelle du propergol est érodée par le jet d'eau 28.

Selon l'invention, la valeur du pas axial est égale à cette étendue axiale.

Le procédé consiste à mettre en oeuvre successivement plusieurs phases au cours de chacune desquelles une partie du propergol 18 est érodé selon ladite épaisseur 34, le nombre de ces phases est défini selon l'épaisseur totale de propergol 18.

Comme on l'a dit précédemment, puisque le jet d'eau 28 est évasé et plat, lorsqu'il impacte la structure 14, sa puissance permet de ne pas endommager celle-ci, même une structure 14 réalisée en matériau composite.

Au début d'une phase, la buse 24 est positionnée au plus près du propergol 18 à extraire, afin d'assurer une efficacité optimale du jet d'eau 28. Cette mise en place est réalisée par le choix d'un bras de support 26 présentant les dimensions adaptées.

Pendant chaque phase, l'eau sous pression est conduite jusqu'à la buse 24 pour former le jet d'eau 28 plat.

Dans le même temps, la perche de support est mise en mouvement, c'est-à-dire en rotation autour de l'axe principal A et en translation le long de l'axe principal A, comme on l'a représenté par les flèches 38 à la figure 2, pour conférer à la buse 24 et au jet d'eau 28 plat une trajectoire hélicoïdale, sur toute la longueur axiale du corps de propulseur chargé 12.

A l'issue d'une phase, une partie du propergol 18 a été rognée selon l'épaisseur 34 d'érosion définie précédemment.

Un ajustement de la position de la buse 24 est effectué entre deux phases successives, pour que la buse 24 soit de nouveau à la meilleure distance possible du propergol 18 à extraire pour la phase qui va être mise en oeuvre.

Cet ajustement de la position consiste à remplacer le bras de support 26 utilisé au cours d'une phase par un autre bras de support adapté à positionner la buse 24 pour la phase suivante.

Par exemple, le bras de support 26 utilisé dans la phase ultérieure a une longueur supérieure de celle du bras de support 26 utilisé dans la phase antérieure.

Selon une variante de réalisation basée sur la figure 4, le bras de support 26 est monté articulé par rapport à l'extrémité axiale 22A de la perche de support 22 autour d'un axe transversal perpendiculaire à l'axe principal A.

Le bras de support 26 est apte à pivoter autour de cet axe transversal entre deux positions extrêmes représentées à la figure 4 par des traits en pointillés.

Une première position extrême 26A située dans le prolongement de l'extrémité axiale 22A de la perche de support 22 est inclinée de 20 degrés sous l'axe principal A, la deuxième position extrême 26B est inclinée de 155 degrés au-dessus de l'axe principal A, soit un débattement angulaire total de 175 degrés.

De préférence, le bras 26 oscille par rapport à l'extrémité axiale 22A de la perche de support 22 pendant chaque phase d'extraction, en plus de la rotation de la perche de support 22 autour de l'axe principal A et de la translation axiale de la perche de support 22.

De préférence, pour la dernière phase du procédé, l'épaisseur de propergol 18 présente sur la structure 14 est inférieure à l'épaisseur 34 que le jet d'eau 28 plat peut éroder. Cela permet d'extraire la totalité du propergol restant.

Aussi, même si le jet d'eau 28 plat atteint la paroi de la structure 14, celui-ci ne peut l'endommager, comme on l'a dit précédemment. La structure 14 peut alors, selon les cas de figure, être réutilisée ou retraitée.

Aussi, pendant toutes les phases du procédé d'extraction, seul un mélange d'eau et de propergol est récupéré, ce qui facilite le retraitement ultérieur du propergol.

## Revendications

1. Procédé d'extraction de propergol (18) depuis un corps de propulseur chargé (12),
ledit corps de propulseur chargé (12) comprenant une structure (14) allongée d'axe principal A qui est un élément de révolution autour dudit axe principal A, et à l'intérieur de laquelle dite structure, le propergol (18) est situé,
le procédé d'extraction consistant à utiliser au moins une buse (24) produisant un jet (28) de liquide qui érode le propergol (18), la buse (24) parcourant une trajectoire hélicoïdale coaxiale à l'axe principal A lors de l'extraction du propergol (18),
**caractérisé en ce que** le jet (28) de liquide est un jet plat
et **en ce que** la trajectoire parcourue par la buse (24) possède un pas axial sensiblement égal à une étendue axiale selon laquelle du propergol est érodée par le jet plat (28).

2. Procédé selon la revendication précédente, **caractérisé en ce qu'**il est mis en oeuvre en plusieurs phases consistant chacune à éroder le propergol (18) par le jet plat (28), sur une épaisseur (34) prédéfinie.

3. Procédé selon la revendication précédente, **caractérisé en ce qu'**un ajustement de la position de la buse 24 est effectué entre deux phases successives, pour rapprocher la buse (24) du propergol (18) selon un pas prédéfini.

4. Installation (10) de mise en oeuvre d'un procédé d'extraction de propergol (18) depuis un corps de propulseur chargé (12) selon l'une quelconque des revendications précédentes, qui comporte une perche de support (22) qui est alimentée en liquide sous pression et qui est mobile en translation et rotation selon son axe principal qui est confondu avec un axe principal A du corps de propulseur chargé (12),
au moins une buse (24) de projection d'un jet de liquide qui est portée par la perche de support (22),
des moyens (26) d'alimentation de ladite au moins une buse (24) en liquide sous pression par l'intermédiaire de la perche de support (22),
**caractérisée en ce que** ladite au moins une buse (24) est conçue pour projeter le liquide en un jet plat (28).

5. Installation (10) selon la revendication précédente, **caractérisée en ce que** ledit jet plat (28) est délimité par deux droites (30) qui sont sécantes au niveau de la buse (24) et qui délimitent un angle (32) d'ouverture du jet plat (28) prédéfini.

6. Installation (10) selon la revendication précédente, **caractérisée en ce que** la valeur dudit angle (32) d'ouverture du jet plat (28) est de 10 degrés.

7. Installation (10) selon l'une quelconque des revendications 4 à 6, **caractérisée en ce que** ladite au moins une buse (24) est portée par un bras de support (26) permettant de réaliser un ajustement de la position et de l'orientation de la buse (24) par rapport à la perche de support (22), et qui réalise une communication fluidique entre la buse (24) et la perche de support (22).

8. Installation (10) selon la revendication précédente, pour la mise en oeuvre d'un procédé selon la revendication 3, **caractérisée en ce qu'**elle comporte une pluralité de bras de support (26) interchangeables qui sont aptes à être intervertis entre deux phases du procédé, pour modifier la position de ladite buse (24) par rapport à la perche de support (22).

9. Installation (10) selon la revendication 7 ou 8, **caractérisée en ce que** chaque bras de support (26) est apte à pivoter par rapport à la perche de support (22) autour d'un axe orthogonal à l'axe principal (A) au cours d'une phase du procédé.

## Patentansprüche

1. Verfahren zum Extrahieren von Treibstoff (18) aus einem geladenen Treibsatzkörper (12),
der geladene Treibsatzkörper (12) umfassend eine längliche Struktur (14) mit Hauptachse A, die ein Rotationselement um die Hauptachse A ist, und wobei sich der Treibstoff (18) innerhalb der Struktur befindet,
wobei das Extraktionsverfahren darin besteht, mindestens eine Düse (24) zu verwenden, die einen Flüssigkeitsstrahl (28) erzeugt, der den Treibstoff (18) erodiert, wobei die Düse (24) beim Extrahieren des Treibstoffs (18) eine zu der Hauptachse A koaxiale schraubenförmige Bahn durchläuft
**dadurch gekennzeichnet, dass** der Flüssigkeitsstrahl (28) ein Flachstrahl ist und dass die von der Düse (24) durchlaufene Bahn eine axiale Steigung aufweist, die im Wesentlichen gleich wie eine axiale Erstreckung ist, entlang derer Treibstoff durch den Flachstrahl (28) erodiert wird.

2. Verfahren nach dem vorherigen Anspruch, **dadurch gekennzeichnet, dass** es in mehreren Phasen durchgeführt wird, die jeweils darin bestehen, den Treibstoff (18) durch den Flachstrahl (28) über eine vordefinierte Stärke (34) zu erodieren.

3. Verfahren nach dem vorherigen Anspruch, **dadurch gekennzeichnet, dass** zwischen zwei aufeinanderfolgenden Phasen eine Anpassung der Position der Düse (24) vorgenommen wird, um die Düse (24) des Treibstoffs (18) um einen vordefinierten Schritt anzunähern.

4. Anlage (10) zum Durchführen eines Verfahrens zur Extraktion von Treibstoff (18) aus einem beladenen Treibsatz (12) nach einem der vorherigen Ansprüche, die eine Stützstange (22) umfasst, die mit Flüssigkeit unter Druck versorgt wird und die translatorisch und rotatorisch um ihre Hauptachse beweglich ist, die mit einer Hauptachse A des beladenen Treibsatzes (12) zusammenfällt,
mindestens eine Düse (24) zum Ausstoßen eines Flüssigkeitsstrahls, die von der Tragstange (22) getragen wird,
Einrichtungen (26) zum Versorgen der mindestens einen Düse (24) mit unter Druck stehender Flüssigkeit über die Tragstange (22),
**dadurch gekennzeichnet, dass** die mindestens eine Düse (24) ausgelegt ist, um die Flüssigkeit in einem flachen Strahl (28) auszustoßen.

5. Anlage (10) nach dem vorherigen Anspruch, **dadurch gekennzeichnet, dass** der Flachstrahl (28) von zwei Geraden (30) begrenzt wird, die sich an der Düse (24) schneiden und einen vorgegebenen Öffnungswinkel (32) des Flachstrahls (28) begrenzen.

6. Anlage (10) nach dem vorherigen Anspruch, **dadurch gekennzeichnet, dass** der Wert des genannten Winkels (32) der Öffnung des Flachstrahls (28) 10 Grad ist.

7. Anlage (10) nach einem der Ansprüche 4 bis 6, **dadurch gekennzeichnet, dass** die mindestens eine Düse (24) von einem Tragarm (26) getragen wird, der eine Einstellung der Position und der Ausrichtung der Düse (24) in Bezug auf die Tragstange (22) ermöglicht und der eine Fluidverbindung zwischen der Düse (24) und der Tragstange (22) herstellt.

8. Anlage (10) nach dem vorherigen Anspruch zum Durchführen eines Verfahrens nach Anspruch 3, **dadurch gekennzeichnet, dass** sie eine Vielzahl von austauschbaren Tragarmen (26) umfasst, die geeignet sind, um zwischen zwei Phasen des Verfahrens ausgetauscht zu werden, um die Position der Düse (24) in Bezug auf die Tragstange (22) zu verändern.

9. Anlage (10) nach Anspruch 7 oder 8, **dadurch gekennzeichnet, dass** jeder Tragarm (26) während einer Phase des Verfahrens in Bezug auf die Tragstange (22) um eine zu der Hauptachse (A) orthogonale Achse schwenkbar ist.

## Claims

1. A method of extracting propellant (18) from a loaded propeller body (12),
said loaded propeller body (12) comprising an elongated structure (14) of main axis A which is an element of revolution about said main axis A,
and inside which said structure, the propellant (18) is located,
the extraction method consisting in using at least one nozzle (24) producing a jet (28) of liquid which erodes the propellant (18), the nozzle (24) following a helical path coaxial to the main axis A during the extraction of the propellant (18),
**characterized in that** the jet (28) of liquid is a flat jet
and **in that** the path followed by the nozzle (24) has an axial pitch substantially equal to an axial extent along which propellant is eroded by the flat jet (28).

2. The method according to the preceding claim, **characterized in that** it is implemented in several phases each consisting in eroding the propellant (18) by the flat jet (28), over a predefined thickness (34).

3. The method according to the preceding claim, **characterized in that** an adjustment of the position of the nozzle (24) is carried out between two successive phases, in order to bring the nozzle (24) closer to the propellant (18) according to a predefined pitch.

4. A facility (10) for carrying out a method of extracting propellant (18) from a loaded propeller body (12) according to any one of the preceding claims, which comprises a support pole (22) which is supplied with pressurized liquid and which is mobile in translation and rotation along its main axis, which coincides with a main axis A of the loaded propeller body (12),
at least one nozzle (24) for spraying a jet of liquid which is carried by the support pole (22),
means (26) for supplying said at least one nozzle (24) with pressurized liquid via the support pole (22),
**characterized in that** said at least one nozzle (24) is designed to spray the liquid in a flat jet (28).

5. The facility (10) according to the preceding claim, **characterized in that** said flat jet (28) is delimited by two straight lines (30) which intersect at the nozzle (24) and which delimit an aperture angle (32) of the predefined flat jet (28).

6. The facility (10) according to the preceding claim, **characterized in that** the value of said aperture angle (32) of the flat jet (28) is 10 degrees.

7. The facility (10) according to any one of claims 4 to 6, **characterized in that** said at least one nozzle (24) is carried by a support arm (26) making it possible to adjust the position and the orientation of the nozzle (24) relative to the support pole (22), and which provides fluid communication between the nozzle (24) and the support pole (22).

8. The facility (10) according to the preceding claim, for the implementation of a method according to claim 3, **characterized in that** it comprises a plurality of interchangeable support arms (26) which are able to be interchanged between two phases of the method, to modify the position of said nozzle (24) relative to the support pole (22).

9. The facility (10) according to claim 7 or 8, **characterized in that** each support arm (26) is able to pivot relative to the support pole (22) about an axis orthogonal to the main axis (A) during a phase of the method.
